# EUROPÄISCHE PATENTSCHRIFT

(11) **EP 2 527 743 B1**
(45) Veröffentlichungstag und Bekanntmachung des Hinweises auf die Patenterteilung: **28.09.2016**
(21) Anmeldenummer: 12169511.8
(22) Anmeldetag: 25.05.2012
(51) Int. Cl.: F23R 3/50

(54) **Segmentbauteil aus Hochtemperaturgussmaterial für eine Ringbrennkammer, Ringbrennkammer für ein Flugzeugtriebwerk, Flugzeugtriebwerk und Verfahren zur Herstellung einer Ringbrennkammer**
Segment component comprising high temperature cast material for an annular combustion chamber, annular combustion chamber for an aircraft engine, aircraft engine and method for producing an annular combustion chamber
Composant segmenté à base de matériau réfractaire pour une chambre de combustion annulaire, chambre de combustion annulaire pour un moteur d'aéronef, moteur d'aéronef et procédé de fabrication d'une chambre de combustion annulaire

(30) Priorität: 25.05.2011 DE 102011076473
(43) Veröffentlichungstag der Anmeldung: 28.11.2012
(73) Patentinhaber: Rolls-Royce Deutschland Ltd & Co KG, 15827 Blankenfelde-Mahlow (DE)
(72) Erfinder: Schreiber, Karl, 15838 Am Mellensee (DE); Gerendas, Miklos, 15838 Am Mellensee (DE)
(74) Vertreter: Maikowski & Ninnemann Patentanwälte Partnerschaft mbB

(56) Entgegenhaltungen:
- EP-A1- 1 106 927
- EP-A2- 1 584 871
- EP-A2- 1 760 402
- US-A1- 2007 062 198

## Beschreibung

Die Erfindung betrifft ein Segmentbauteil aus Hochtemperaturgussmaterial für eine Ringbrennkammer, eine Ringbrennkammer für ein Flugzeugtriebwerk, ein Flugzeugtriebwerk und ein Verfahren zur Herstellung einer Ringbrennkammer.

Moderne Flugzeugtriebwerke weisen üblicherweise Ringbrennkammern auf, die axial zwischen Verdichter und Turbine angeordnet sind. Eine Ringbrennkammer weist koaxial zur Triebwerkslängsachse einen von Brennkammerwänden begrenzten Ringraum auf, der auch als Flammrohr bezeichnet wird. Entlang des ringförmigen Querschnitts des Ringraums sind die Injektoren für den Brennstoff angeordnet. Im Betrieb erstrecken sich die Brennstoffflammen von diesen Injektoren in den Ringraum hinein.

Aufgrund der hohen thermischen Belastungen müssen die Brennkammerwände entsprechend thermisch stabil ausgebildet sein. So ist es bekannt, die Brennkammerwände mit thermisch besonders belastbaren Platten auszustatten. Aus der EP 1 106 927 A1 ist ein Verfahren bekannt, mit dem der Ringraum einer Ringbrennkammer aus einzelnen Segmenten aus Gussmaterial zusammengesetzt wird, wobei Hochtemperaturgussmaterialien verwendet werden.

In der EP 1 760 402 A2 und der EP 1 584 871 A2 ist ein Segmentbauteil für eine Ringbrennkammer eines Flugzeugtriebwerkes beschrieben, bei dem eine Brennkammerwand Hitzeschilde aufweist.

Es ist die Aufgabe der vorliegenden Erfindung, Segmentbauteile für Ringbrennkammern zur Verfügung zu stellen, die thermisch und strömungstechnisch verbessert sind.

Diese Aufgabe wird durch ein Segmentbauteil mit den Merkmalen des Anspruchs 1 gelöst.

Dabei weist eine Brennkammerwand, die im Betrieb eine sich entlang einer Brennerachse erstreckende Brennstoffflamme gegenüber der Umgebung abschirmt, eine Ausbuchtung auf, wobei die Ausbuchtung in eine Richtung zeigt, die von der Brennerachse wegzeigt. Ein Teil eines Segmentbauteils für eine äußere Brennkammerwand einer Ringbrennkammer weist z.B. eine Ausbuchtung auf, die radial nach außen zeigt. Ein Teil eines Segmentbauteils für eine innere Brennkammerwand weist z.B. eine Ausbuchtung auf, die nach außen zeigt. Durch die Ausbuchtungen wird im unmittelbaren Bereich um die Brennerflamme ein größerer Raum geschaffen, indem der Abstand der Brennkammerwände zumindest bereichsweise um die Brennerflamme vergrößert wird.

Das Segmentbauteil weist einen Brennkammerkopf, eine innere Brennkammerwand und eine äußere Brennkammerwand, zwischen denen im Betrieb eine Brennstoffflamme entlang einer Brennerachse angeordnet ist, auf. Die innere Brennkammerwand, der Brennkammerkopf und die äußere Brennkammerwand sind miteinander als ein einteiliges, U-förmig gegossenes Gussteil verbunden.

Vorteilhafterweise weisen die innere und / oder die äußere Brennkammerwand eine Ausbuchtung in die Richtung auf, die von der Brennerachse wegzeigt.

Dabei ist es besonders vorteilhaft, wenn die mindestens eine Ausbuchtung der Brennkammerwand im Wesentlichen an die Kontur der Brennstoffflamme im Betrieb angepasst ist. Dabei kann vorteilhafterweise die Länge und / oder Breite der Ausbuchung im Wesentlichen der Länge und / oder Breite der Brennstoffflamme im Betrieb entsprechen.

Vorteilhafte Hochtemperaturgussmaterialien sind eine Superlegierung enthaltend Nickel, Chrom, Kobalt und / oder Nickel-Eisen, insbesondere Inconel 738/ Inconel 738 LC, Inconel 939 / Inconel 939 LC, Inconel 713 / Inconel 713 LC, C1023, Mar M 002 und / oder CM 274LC. Diese Materialien weisen eine hinreichende Temperaturbeständigkeit auf.

Dabei liegt eine vorteilhafte Ausführungsform vor, wenn am Brennkammerkopf mindestens ein Befestigungsflansch angeordnet ist. Ferner ist es vorteilhaft, wenn am Brennkammerkopf eine Vorrichtung zur Anordnung eines Injektors für Brennstoff vorgesehen ist. Auch kann vorteilhafterweise mindestens ein einstückig an eine Brennkammerwand angeformter Stutzen für Kühlluft vorgesehen sein.

Vorteilhafterweise weist die Brennkammerwand bei einer Ausführungsform eine mittlere Dicke zwischen 1 und 4 mm, insbesondere 1,4 bis 3 mm auf.

Die Aufgabe wird auch durch eine Ringbrennkammer für ein Flugzeugtriebwerk mit den Merkmalen des Anspruchs 8 gelöst. Dabei werden mindestens zwei Segmentbauteile gemäß mindestens einem der Ansprüche 1 bis 7 verwendet.

Vorteilhafte Ausführungsformen der Ringbrennkammer weisen entlang des Umfangs des Ringraums eine variable Ringraumhöhe auf. Durch die Anpassung der Ringraumhöhe an z.B. Brennerflammen und / oder Injektoren kann die thermische und / oder mechanische Belastung der Wandungen erreicht werden. Dies gilt insbesondere dann, wenn sich Bereiche A einer größeren Ringraumhöhe H_{RA} mit Bereichen B einer geringeren Ringraumhöhe H_{RB} entlang des Umfanges abwechseln, so dass die Brennkammerwände eine Art wellenartige Struktur ausbilden

Dabei ist es besonders vorteilhaft, wenn Bereiche mit einer größeren Ringraumhöhe und Bereiche mit einer kleineren Ringraumhöhe gebildet werden, wobei im Zusammenbau Injektoren für den Brennstoff in den Bereichen mit der größeren Ringraumhöhe angeordnet sind. Die Bereiche der größeren Ringraumhöhe geben der Brennstoffflamme mehr Platz und schirmen sie gegen Störungen im Ringraum ab.

Ferner sind in vorteilhaften Ausgestaltungen die Segmentbauteile untereinander durch Schweißnähte, insbesondere durch Elektronenstrahlschweißen, Laserschweißnähte mit IN626 Filler, Polymet 972 oder anderen duktilen Schweißzusätze verbunden.

Die Aufgabe wird auch durch ein Flugzeugtriebwerk mit einer Ringbrennkammer nach den Ansprüchen 8 bis 11 gelöst. Die gesamte Strömung vom Verdichter, über die Brennkammer bis zur Turbine wird durch die um die Flammen herum angeordneten Ausbuchtungen verbessert.

Die Aufgabe wird ferner auch durch Verfahren zur Herstellung einer Ringbrennkammer gelöst.

Dabei werden mindestens zwei Segmentbauteile aus Hochtemperaturgussmaterial mit einer inneren Brennkammerwand, einer äußeren Brennkammerwand und einem Brennkammerkopf gegossen. Die innere Brennkammerwand, die äußere Brennkammerwand und der Brennkammerkopf sind miteinander als ein einteiliges, U-förmig gegossenes Gussteil verbunden, wobei die innere und/oder die äußere Brennkammerwand eine Ausbuchtung in die Richtung aufweist, die von einer Brennerachse wegzeigt. Anschließend werden die mindestens zwei Segmentbauteile durch Schweißen, zur Ringbrennkammer verbunden.

Die Erfindung wird nachfolgend unter Bezugnahme auf die Figuren der Zeichnung anhand mehrerer Ausführungsbeispiele näher erläutert. Es zeigen:
- Fig. 1: eine schematische, perspektivische Darstellung einer an sich bekannten Ringbrennkammer;
- Fig. 2: eine perspektivische Darstellung einer Ausführungsform eines Segmentbauteils mit zwei Brennkammerwänden für eine Ringbrennkammer,
- Fig. 2A: eine Ansicht vom Brennkammerkopf auf die Ausführungsform gemäß Fig. 2;
- Fig. 2B: eine Schnittansicht der Ausführungsform gemäß Fig. 2 in Längsrichtung;
- Fig. 2C: eine Schnittansicht der Ausführungsform gemäß Fig. 2 senkrecht zur Längsrichtung;
- Fig. 3: eine axiale Schnittansicht auf eine Ausführungsform für eine Ringbrennkammer gebildet aus Segmentbauteilen gemäß der Ausführungsform nach Fig. 2;
- Fig.4: eine Draufsicht auf eine weitere Ausführungsform eines Segmentbauteils mit zwei Brennkammerwänden,
- Fig. 5: eine weitere Ausführungsform eines Segmentbauteils mit einer Brennkammerwand;
- Fig. 6A: eine perspektivische Ansicht einer ersten Stufe des Aufbaus einer Ringraumstruktur;
- Fig. 6B: eine perspektivische Ansicht einer zweiten Stufe des Aufbaus einer Ringraumstruktur.

In Fig. 1 ist in einer perspektivischen Ansicht eine Ringbrennkammer mit einem Ringraum 30 dargestellt, wie sie z.B. in einem Flugzeugtriebwerk verwendet werden.

Der Ringraum 30 ist in Hauptströmungsrichtung des Flugzeugtriebwerks hinter dem hier nicht dargestellten Kompressor und dem Einlaufbereich einer Turbine 40 angeordnet. In der Darstellung der Fig. 1 sind zwei Injektoren 25 sichtbar, aus denen im Betrieb Brennstoffflammen 20 (hier nicht dargestellt) entlang von Brennerachsen 21 austreten. Die Brennerachsen 21 und damit auch die Brennstoffflammen 20 liegen somit zwischen der inneren Brennkammerwand 11 und der äußeren Brennkammerwand 12. Dieser Ringraum 30 wird auch als Flammrohr bezeichnet. Die Brennkammerwände 11, 12 schirmen damit die Brennstoffflammen 20 nach innen und nach außen gegenüber der Umgebung ab.

Der Abstand zwischen den Brennkammerwänden 11, 12, die Ringraumhöhe H_{R} (auch als Flammraumhöhe bezeichnet) variiert zwar in axialer Richtung des Flugzeugtriebwerks, ist aber entlang des Umfangs der Ringbrennkammer 10 konstant.

Die im Folgenden anhand verschiedener Ausführungsformen beschriebene Erfindung betrifft u.a. Ringbrennkammern, bei denen entlang des Umfangs die Ringbrennkammerhöhe H_{R} nicht-konstant ist.

Eine solche Ringbrennkammer ist z.B. aus mindestens zwei Segmentbauteilen 10 aus Hochtemperaturgussmaterial zusammengesetzt. Im Fall von zwei Segmentbauteilen würde jedes der Segmentbauteile 10 z.B. 180°des Ringraums 30 bereitstellen.

In Fig. 2 ist ein Segmentbauteil 10 dargestellt, das einen deutlich kleineren Winkelbereich abdeckt, nämlich 30°, wie in der Ansicht der Fig. 2A besonders deutlich zu erkennen ist.

Eine Ringbrennkammer, aus solchen Segmentbauteilen 10 zusammengesetzt, weist daher 12 dieser Segmentbauteile 10 auf. Grundsätzlich ist es möglich, die Segmentbauteile 10 geometrisch anders zu gestalten, so dass weniger oder mehr als 12 Segmentbauteile 10 verwendet werden. Auch ist es nicht zwingend, dass eine gerade Anzahl von Segmentbauteilen 10 verwendet wird, um einen Ringraum 30 zu bilden.

In Fig. 2 ist eine Ausführungsform eines Segmentbauteils 10 dargestellt, bei dem Teile die innere Brennkammerwand 11 und die äußere Brennkammerwand 12 bilden, wenn die Segmentbauteile 10 zusammengesetzt sind (siehe Fig. 5). Am Brennkammerkopf 22 ist eine Öffnung 24 für den hier nicht dargestellten Injektor 25 vorgesehen. Die mit dem Injektor 25 erzeugte Brennstoffflamme 20 (hier nicht dargestellt) erstreckt sich entlang der Brennerachse 21 in den Ringraum 30 hinein in Richtung des Einlaufbereichs der Turbine 40 (hier nicht dargestellt, siehe Fig. 1).

Diese Ausführungsform des Segmentbauteils 10 ist einteilig aus einem Hochtemperaturgussmaterial hergestellt. Dazu kann vorteilhafterweise eine Superlegierung verwendet werden, die Nickel, Chrom, Kobalt und / oder Nickel-Eisen enthält. Typische Hochtemperaturgusslegierungen sind insbesondere Inconel 738/ Inconel 738 LC, Inconel 939 / Inconel 939 LC, Inconel 713 / Inconel 713 LC, C1023, Mar M 002 und / oder CM 274LC. Die Gussverfahren (z.B. Feinguss) erlauben, Segmentbauteile 10 mit sehr dünnen Wandungen und in sehr komplexen Formen herzustellen.

So ist es z.B. vorteilhaft, wenn die Brennkammerwände 11, 12 eine mittlere Dicke zwischen 1 und 4 mm aufweisen. Die Wandung des Brennkammerkopfes 23 kann zwischen 2 und 4 mm betragen. In der Formgebung ist es z.B. möglich, Stutzen 15 für Luftkühlung beim Gießen mit anzuformen. Auch können Befestigungsflansche 23 am Brennkammerkopf 22 einstückig mitgegossen werden. Grundsätzlich sind die Möglichkeiten der Formgebung nicht auf die dargestellten Merkmale beschränkt.

Die Brennkammerwände 11, 12 dieser Ausführungsform sind in einer besonderen Weise konturiert. Die innere Brennkammerwand 11 weist eine Ausbuchtung 13 auf, die in der hier gewählten Darstellung nach unten zeigt. Die Ausbuchtung 13 weist somit von der Brennerachse 21 weg. Die äußere Brennkammerwand 12 weist eine in etwas gleich geformte Ausbuchtung 14 nach oben auf. Die Ausbuchtung 14 weist somit ebenfalls von der Brennerachse 21 weg.

Die Ausbuchtungen 13, 14 sind dabei so angeordnet, dass sie in etwa der Kontur der Brennstoffflamme 20 entsprechen, wenn die Ringbrennkammer im Betrieb ist.

Diese Zusammenhänge sind schematisch in den Fig. 2B, C dargestellt, wobei Fig. 2B einen Längsschnitt durch den Ringraum 30 dargestellt; Fig. 2C zeigt eine Schnittansicht senkrecht dazu. In der Schnittansicht der Fig. 2B ist schematisch die Brennstoffflamme 20 dargestellt, die sich vom Injektor 25 in den Ringraum 30 über eine Länge L_{B} erstreckt. Die Länge des gesamten Ringraums wird mit L bezeichnet. Es ist vorteilhaft, wenn für die Länge L_{B} der Brennstoffflamme 20 gilt: L_{B} = 0,5 - 0,9 L. Dies bedeutet, dass sich die Brennstoffflamme 20 über 50 bis 90% der axialen Erstreckung des Ringraums erstreckt.

Die Ausbuchtung 13 an der inneren Brennkammerwand 11 und die Ausbuchtung 14 an der äußeren Brennkammerwand 12 reichen in axialer Richtung in etwa soweit, wie die Brennstoffflame 20 sich in den Ringraum erstreckt.

In vorteilhaften Ausführungsformen beträgt die axiale Erstreckung der Ausbuchtungen, 13, 14 ca. 50 bis 90% der gesamten axialen Erstreckung des Ringraums. Ferner ist es vorteilhaft, wenn die Breite B_{B} der Ausbuchungen 13, 14 ca. 30 bis 60% der Breite B eines Segmentbauteils 10 beträgt, wobei die Breite B der Ausbuchtung an der Innenseite kleiner ist als an der Außenseite.

In Fig. 2C ist die zur Ansicht der Fig. 2B senkrechte Schnittansicht dargestellt, bei der ebenfalls erkennbar ist, dass die Ausbuchtungen 13, 14 in etwa der Kontur der Brennstoffflamme angepasst sind.

In Fig. 2C ist ein Bereich A eingezeichnet, in dem die Ringraumhöhe H_{RA} durch die Ausbuchrungen 13, 14 vergrößert ist und ein Bereich B, in dem die Ringraumhöhe H_{RB} verkleinert ist.

Eine Bogenlänge U des Segmentbauteils 10 setzt sich somit aus A + 2B zusammen. Es ist vorteilhaft, wenn der Anteil des Bereiches A 50 bis 80% der Bogenlänge U und der Anteil des Bereichs B 20 bis 50% der Bogenlänge U ausmacht.

Ferner sind in Fig. 2C die üblichen Radien der Brennkammerwände eingezeichnet, nämlich Rᵢ und Rₐ, wobei erkennbar ist, dass Ausbuchtungen 13, 14 teilweise außerhalb von Rₐ oder innerhalb von Rᵢ liegen. Die übliche Ringraumhöhe Hₖₒₙᵥ entspricht somit Rₐ -Rᵢ.

Vorteilhafte Ausgestaltungen weisen Ausbuchtungen 13, 14 auf, für die gilt: H_{RA} = 1,1 - 1,5 Hₖₒₙᵥ. Dies bedeutet, dass die Höhe des Brennraumes im Bereich der Ausbuchtungen 13, 14 zwischen 10 und 50% gegenüber der konventionellen Bauart erweitert wird.

Es ist auch vorteilhaft, wenn im Bereich B, d. h. Bereichen ohne Ausbuchrungen 13, 14 gilt: H_{RA} = 0,7 - 0,9 Hₖₒₙᵥ. Dies bedeutet, dass die Höhe des Brennraumes im Bereich außerhalb der Ausbuchtungen 13, 14 70 bis 90% der üblichen Höhe beträgt.

Werden nun mehrere dieser Segmentbauteile 10 miteinander verbunden, so wird eine Ringbrennkammer gebildet, deren Ringraumhöhe H_{R} in Umfangsrichtung variabel ist. Segmentbauteile 10 werden z.B. durch Laser oder Elektronenstrahlschweißen miteinander verbunden, wobei die eingebrachte Streckenenergie minimiert wird. Es kann ein geeigneter, duktiler Filler beim Schweißen verwendet (IN625 oder Polymet 972) werden.

Eine dermaßen zusammengesetzte Rinnbrennkammer ist in Fig. 3 dargestellt. Aus Gründen der Übersichtlichkeit werden hier nur sechs Segmentbauteile 10 verwendet, um einen Ringraum 30 zu bilden. Bereiche A einer größeren Ringraumhöhe H_{RA} wechseln sich mit Bereichen B einer geringeren Ringraumhöhe H_{RB} entlang des Umfanges ab, so dass die Brennkammerwände 11, 12 eine Art wellenartige Struktur ausbilden.

Die Brennstoffflammen 20 (hier nicht dargestellt) liegen dabei jeweils in den erweiterten Bereichen A. Zwischen den Brennstoffflammen 20 liegen verengte Bereiche B. Dies führt dazu, dass jede Brennstoffflamme 20 gewissermaßen in einem eigenen Brennraum brennen kann. Störungen in einem Bereich des Ringraums 30 können sich auf Grund der Verengungen in den Bereichen B schwerer im ganzen Ringraum 30 ausbreiten.

Auch kann in den Bereichen B zwischen den Injektoren 25 Luft mit weniger starker Umlenkung vom Verdichter zur Turbine 40 geführt werden, wodurch der Druckverlust auf diesem Strömungspfad sinkt.

Die beschriebene Ausführungsform hat aber auch außerhalb des Ringraums 30 vorteilhafte Wirkungen, da auch die Turbinenkühlluft K, die außerhalb des Ringraums geführt wird, durch die Konturierung der Brennkammerwände 11, 12 beeinflusst wird.

Dabei wird der Druckverlust bei der Überführung der Turbinenkühlluft K vom Verdichteraustritt an der Brennkammer vorbei zum Eintritt in das Kühlsystem durch die Strömungsführung auf diesem Weg bestimmt. Muss die Turbinenkühlluft K wiederholt (insbesondere radial) umgelenkt und beschleunigt (und dann wieder verzögert) werden, dann erhöht sich der Druckverlust. In der Brennerachse 21 strömt nur wenig Turbinenkühlluft K an dem Brenner und Mischluftloch vorbei in Richtung Turbine, daher ist der Druckverlust dort nicht so ausschlaggebend.

Zwischen den Brennern ist bei der vorliegenden Ausführungsform der Brennkammerkopf 22 so gestaltet, dass die Turbinenkühlluft K nicht erst stark radial nach außen und innen umgelenkt wird. Dies sind die Bereiche B zwischen den Ausbuchtungen 13, 14, aber an den jeweiligen Außenseiten des Ringraums 30. Nach der radialen Ablenkung erfolgt dann eine Umlenkung in axialer Richtung. Somit erfolgt im Bereich B eine kleine Umlenkung in die viel tieferen Annuli um die an dieser Stelle schmalere Brennkammer. Der Strom der Turbinenkühlluft K ist in Fig. 3 schematisch dargestellt.

Bei entsprechender Strömungsführung entstehen so weniger Druckverluste. Der Druckverlust wird durch die Einbuchtung zwischen den Brennern vermindert. Durch die tieferen Annuli hat die Turbinenkühlluft K auch im Vergleich zur üblichen Spaltströmung weniger Kontakt zur heißen Brennkammerwand und wird somit kälter bei der Turbine angeliefert, was der Kühlwirkung in der Turbine zugute kommt.

Ingesamt kann der Gesamtdruckverlust verringert werden, was den Brennstoffbedarf senkt. Außerdem fließt weniger Luft zwischen den Injektoren 25 in den Bereich des Brennkammerkopfes 22 als an der Position der Injektoren 25, so dass an diesen Umfangspositionen hinreichend Luft zur Überleitung in die Turbine 40 zur Verfügung steht.

Des Weiteren führen die Ausbuchtungen 13, 14 dazu, dass sich in den Brennkammerwänden 11, 12 eine gleichmäßigere Temperaturverteilung in Umfangsrichtung ausbildet, was einen positiven Einfluss auf die Lebensdauer der Ringbrennkammer hat. In den Bereichen A, in denen die Brennstoffflame 20 liegt, ist die Brennkammerwand 11, 12, auf Grund der Ausbuchtungen 13, 14 relativ weit von der Brennstoffflamme 20 entfernt. In den Bereichen B, zwischen den Brennstoffflammen 20, liegen die Brennkammerwände 11, 12 dichter beieinander, da die Ringraumhöhe H_{R} hier geringer ist. Ohne die Ausbuchtungen 13, 14 wären die Wandungsbereiche der Brennkammerwände 11, 12, die der Brennstoffflamme 20 am nächsten sind, heißer als andere Bereiche. Aus diesen Gründen muss im Bereich A nicht so viel Kühlluft verwendet werden. Die so eingesparte Kühlluft steht für Maßnahmen zur Verminderung der Abgasemissionen zur Verfügung.

Wie in Fig. 3 erkennbar, weisen die innere Brennkammerwand 11 und die äußere Brennkammerwand 12 eine wellige Struktur auf, wenn sie aus Segmentbauteilen 10 z.B. gemäß Fig. 2 zusammengesetzt sind. Diese wellige Struktur ermöglicht einen leichteren Ausgleich von thermischen und / oder mechanischen Spannungen in den Brennkammerwänden 11, 12 als dies bei Ringräumen mit kreisförmigen Querschnitten in Umfangsrichtung möglich wäre.

Wenn es notwendig erscheint (z.B. bei größeren Flugzeugtriebwerken), können die Segmentbauteile 10 mit einer Wärmedämmschicht versehen werden.

Wenn ein duktiler Schweißzusatz verwendet wird, muss im Fall nachträglichen Laserbohrens an der Ringbrennkammer nicht auf die Positionen der Längsschweißnähte zwischen den Segmentbauteilen 10 Rücksicht genommen werden.

In Fig. 4 ist eine weitere Ausführungsform eines Segmentbauteils 10 dargestellt. Grundsätzlich hat es die gleichen Funktionen und Eigenschaften wie das zuvor beschriebene Segmentbauteil 10, so dass auf die entsprechende Beschreibung Bezug genommen werden kann.

Im Gegensatz zu den im Wesentlichen rechteckigen Ausbuchtungen 13, 14 bei der Ausführungsform gemäß Fig. 2 sind hier die Ausbuchtungen 14 in Form der Brennstoffflamme 20 vom Brennkammerkopf 23 in Richtung zur Turbine 40 (hier nicht dargestellt) angeordnet. Die Ausbuchtung 13 weist in der Nähe des Brennkammerkopfes 23 eine eher kleine Breite auf, die sich stetig aufweitet, um dann wieder kleiner zu werden.

Grundsätzlich sind mit dem Gussverfahren auch andere Formen für Ausbuchtungen möglich, die einem bestimmten Einsatzzweck angepasst werden können. Gerade durch die Verwendung der oben genannten Materialien und dem Gussverfahren ist es möglich, die Ausbuchtungen 13, 14 gezielt zu formen.

In den Fig. 2, 3 und 4 waren Ausführungsformen dargestellt, bei denen sich zwei Brennkammerwände 11, 12 gegenüberliegen. Diese Segmentbauteile 10 weisen somit eine im Wesentlichen U-förmige Form auf, da die Brennkammerwände 11, 12 über den einstückig mit ihnen gegossenen Brennkammerkopf 23 verbunden sind.

Grundsätzlich ist es aber auch möglich, dass ein Segmentbauteil 10 nur einen äußeren oder inneren Teil der Ringbrennkammer aufweist. In Fig. 5 ist eine Ausführungsform eines Segmentbauteils 10 dargestellt, das nur eine äußere Brennkammerwand 12 aufweist. Wie die zuvor beschriebenen Ausführungsformen weist auch dieses Segmentbauteil 10 eine Ausbuchtung 14 auf, die von der Brennerachse 21 wegweist. Um die Verwendung dieses Segmentbauteils 10 zu verdeutlichen, sind in Fig. 5 gestrichelt die Brennstoffflamme 20 und die Brennerachse 21 eingezeichnet.

Auch mit dieser Ausführungsform und einem entsprechenden Segmentbauteil 10 für die innere Brennkammerwand 11 lässt sich eine Ringbrennkammer aufbauen, wie dies in Fig. 6A, B dargestellt ist.

Dazu werden mindestens zwei Segmentbauteile 10' zu einer inneren Vollringstruktur 31 verbunden, insbesondere verschweißt. Ferner werden zwei Segmentbauteile 10" zu einer äußeren Vollringstruktur 32 verbunden, insbesondere verschweißt. In Fig. 6A sind die beiden Vollringstrukturen 31, 32 dargestellt, die jeweils aus Gründen der Einfachheit nur sechs Segmentbauteile 10 aufweisen. Anschließend werden die innere Vollringstruktur 31 und die äußere Vollringstruktur 32 mit einer Brennkammerkopfstruktur 43 verbunden, wie dies in Fig. 6B dargestellt ist.

### Bezugszeichenliste

- 10: Segmentbauteil
- 11: innere Brennkammerwand
- 12: äußere Brennkammerwand
- 13: Ausbuchtung innerer Brennkammerwand
- 14: Ausbuchtung äußerer Brennkammerwand
- 15: Stutzen für Kühlluft

- 20: Brennstoffflamme
- 21: Brennerachse
- 22: Brennkammerkopf
- 23: Befestigungsflansch
- 24: Vorrichtung zur Anordnung eines Brenners
- 25: Injektor für Brennstoff

- 30: Ringraum
- 31: innere Vollringstruktur
- 32: äußere Vollringstruktur

- 40: Einlaufbereich Turbine

- K: Turbinenkühlluft
- H_{RA}: Bereich größerer Ringraumhöhe
- H_{RB}: Bereich kleinerer Ringraumhöhe
- H_{R}: Ringraumhöhe
- Hₖₒₙᵥ: übliche Ringraumhöhe
- Rᵢ: Radius der inneren Brennkammerwand
- Rₐ: Radius der äußeren Brennkammerwand
- B: Breite Segmentbauteil
- B_{B}: Breite Ausbuchtung
- L_{B}: Länge Brennstoffflamme
- L: Länge Brennstoffkammer
- U: Bogenlänge eines Segmentbauteils

## Patentansprüche

1. Segmentbauteil aus Hochtemperaturgussmaterial für eine Ringbrennkammer eines Flugzeugtriebwerkes, das eine Brennkammerwand (11, 12) aufweist, die im Betrieb eine sich entlang einer Brennerachse (21) erstreckende Brennstoffflamme (20) gegenüber der Umgebung abschirmt,
- wobei die Brennkammerwand (11, 12) eine Ausbuchtung (13, 14) in eine Richtung aufweist, die von der Brennerachse (21) wegzeigt,
- wobei das Segmentbauteil einen Brennkammerkopf (22), eine innere Brennkammerwand (11) und eine äußere Brennkammerwand (12) zwischen denen im Betrieb die Brennstoffflamme (20) angeordnet ist, aufweist und
- **dadurch gekennzeichnet, dass** die innere Brennkammerwand (11), der Brennkammerkopf (22) und die äußere Brennkammerwand (12) miteinander als ein einteiliges, U-förmig gegossenes Gussteil verbunden sind.

2. Segmentbauteil nach Anspruch 1, **dadurch gekennzeichnet, dass** die innere und / oder äußere Brennkammerwand (11, 12) eine Ausbuchtung (13, 14) in die Richtung aufweist, die von der Brennerachse (21) wegzeigt.

3. Segmentbauteil nach Anspruch 1 oder 2, **dadurch gekennzeichnet, dass** die mindestens eine Ausbuchtung (13, 14) der Brennkammerwand (11, 12) im Wesentlichen an die Kontur der Brennstoffflamme (20) im Betrieb angepasst ist, insbesondere dass die Brennkammerwand (11, 12) eine Ausbuchtung (13, 14) aufweist, deren Länge (L_{B}) und / oder Breite (B_{B}) im Wesentlichen der Länge und / oder Breite der Brennstoffflamme (20) im Betrieb entspricht.

4. Segmentbauteil nach mindestens einem der vorhergehenden Ansprüche, **dadurch gekennzeichnet, dass** das Hochtemperaturgussmaterial eine Superlegierung enthaltend Nickel, Chrom, Kobalt und / oder Nickel-Eisen ist, insbesondere Inconel 738/ Inconel 738 LC, Inconel 939 / Inconel 939 LC, Inconel 713 / Inconel 713 LC, C1023, Mar M 002 und / oder CM 274LC.

5. Segmentbauteil nach mindestens einem der vorhergehenden Ansprüche, **dadurch gekennzeichnet, dass** am Brennkammerkopf (22) mindestens ein Befestigungsflansch (23) angeordnet ist und / oder am Brennkammerkopf (22) eine Vorrichtung (24) zur Anordnung eines Injektors (25) vorgesehen ist.

6. Segmentbauteil nach mindestens einem der vorhergehenden Ansprüche, **gekennzeichnet durch** mindestens einen einstückig an eine Brennkammerwand (11, 12) angeformten Stutzen (15) für Kühlluft.

7. Segmentbauteil nach mindestens einem der vorhergehenden Ansprüche, **dadurch gekennzeichnet, dass** die Brennkammerwand (11, 12) eine mittlere Dicke zwischen 1 und 4 mm, insbesondere 1,4 bis 3 mm, aufweist.

8. Ringbrennkammer für ein Flugzeugtriebwerk mit mindestens zwei Segmentbauteilen (10) nach mindestens einem der Ansprüche 1 bis 7.

9. Ringbrennkammer nach Anspruch 8, **gekennzeichnet durch** eine entlang des Umfangs des Ringraums (30) variable Ringraumhöhe (H_{R}), wobei sich insbesondere Bereiche (A) einer größeren Ringraumhöhe (H_{RA}) mit Bereichen (B) einer geringeren Ringraumhöhe (H_{RB}) entlang des Umfanges abwechseln.

10. Ringbrennkammer nach Anspruch 8 oder 9, **gekennzeichnet durch** Bereiche mit einer größeren Ringraumhöhe (H_{RA}) und Bereiche mit einer kleineren Ringraumhöhe (H_{RB}), wobei im Zusammenbau Injektoren (25) für den Brennstoff in den Bereichen mit der größeren Ringraumhöhe (H_{RA}) angeordnet sind.

11. Ringbrennkammer nach mindestens einem der Ansprüche 8 bis 10, **dadurch gekennzeichnet, dass** die Segmentbauteile (10) untereinander durch Schweißnähte, insbesondere durch Elektronenstrahlschweißen, Laserschweißnähte mit IN626 Filler, Polymet 972 oder anderen duktile Schweißzusätze verbunden sind.

12. Flugzeugtriebwerk mit einer Ringbrennkammer nach den Ansprüchen 8 bis 11.

13. Verfahren zur Herstellung einer Ringbrennkammer nach mindestens einem der Ansprüche 8 bis 11, mit den Verfahrensschritten
a) Gießen von mindestens zwei Segmentbauteilen (10) aus Hochtemperaturgussmaterial mit einer inneren Brennkammerwand (11), einer äußeren Brennkammerwand (12) und einem Brennkammerkopf (22), die miteinander als ein einteiliges, U-förmig gegossenes Gussteil verbunden sind, wobei die innere und/oder die äußere Brennkammerwand (11, 12) eine Ausbuchtung (13, 14) in die Richtung aufweist, die von einer Brennerachse (21) wegzeigt, und anschließend
b) Verschweißen der mindestens zwei Segmentbauteile (10) um eine Ringbrennkammer (10) zu bilden.

## Claims

1. Segment component made from a high-temperature casting material for an annular combustion chamber of an aircraft engine, featuring a combustion-chamber wall (11, 12) which in operation shields a fuel flame (20) extending along a burner axis (21) from the environment,
- with the combustion-chamber wall (11, 12) having a bulge (13, 14) which points in a direction facing away from the burner axis (21),
- with the segment component having a combustion-chamber head (22), an inner combustion-chamber wall (11) and an outer combustion-chamber wall (12), between which a fuel flame (20) is provided in operation, and
**characterized in that** the inner combustion-chamber wall (11), the combustion-chamber head (22) and the outer combustion-chamber wall (12) are connected to one another in the form of a one-piece, U-shaped casting.

2. Segment component in accordance with Claim 1, **characterized in that** the inner and/ or the outer combustion-chamber wall (11, 12) have/ has a bulge (13, 14) in the direction facing away from the burner axis (21).

3. Segment component in accordance with Claim 1 or 2, **characterized in that** at least one bulge (13, 14) of the combustion-chamber wall (11, 12) is adapted substantially to the contour of the fuel flame (20) in operation, in particular that the combustion-chamber wall (11, 12) has a bulge (13, 14), the length (L_{B}) and/ or width (B_{B}) of which substantially corresponds to the length and/ or width of the fuel flame (20) in operation.

4. Segment component in accordance with at least one of the preceding Claims, **characterized in that** the high-temperature casting material is a super-alloy containing nickel, chromium, cobalt and/ or nickel-iron, in particular Inconel 738/ Inconel 738 LC, Inconel 939/ Inconel 939 LC, Inconel 713/ Inconel 713 LC, C1023, Mar M 002 and/ or CM 274LC.

5. Segment component in accordance with at least one of the preceding Claims, **characterized in that** at least one mounting flange (23) is arranged on the combustion-chamber head (22) and/ or a device (24) for arranging an injector (25) is provided on the combustion-chamber head (22).

6. Segment component in accordance with at least one of the preceding Claims, **characterized by** at least one nozzle (15) for cooling air integrally formed onto a combustion-chamber wall (11, 12).

7. Segment component in accordance with at least one of the preceding Claims, **characterized in that** the combustion-chamber wall (11, 12) has a mean thickness between 1 and 4 mm, in particular 1.4 to 3 mm.

8. Annular combustion chamber for an aircraft engine having at least two segment components (10) in accordance with at least one of the Claims 1 to 7.

9. Annular combustion chamber in accordance with Claim 8, **characterized by** a variable annular space height (H_{R}) along the circumference of the annular space (30), where in particular areas (A) with a greater annular space height (H_{RA}) alternate with areas (B) with a lower annular space height (H_{RB}) along the circumference.

10. Annular combustion chamber in accordance with Claim 8 or 9, **characterized by** areas with a greater annular space height (H_{RA}) and areas with a lower annular space height (H_{RB}), where during assembly injectors (25) for the fuel are provided in the areas with the greater annular space height (H_{RA}).

11. Annular combustion chamber in accordance with at least one of the Claims 8 to 10, **characterized in that** the segment components (10) are connected to one another by welds, in particular electron beam welds, laser welds with IN626 Filler, Polymet 972 or other ductile filler materials.

12. Aircraft engine having an annular combustion chamber in accordance with the Claims 8 to 11.

13. Method for the manufacture of an annular combustion chamber in accordance with at least one of the Claims 8 to 11, with the following process steps:
a) casting of at least two segment components (10) from a high-temperature casting material, with an inner combustion-chamber wall (11), an outer combustion-chamber wall (12) and a combustion-chamber head (22), which are connected to one another in the form of a one-piece, U-shaped casting, where the inner and/ or the outer combustion-chamber wall (11, 12) have/has a bulge (13, 14) in the direction facing away from a burner axis (21), and then
b) welding of the at least two segment components (10) to form an annular combustion chamber (10).

## Revendications

1. Composant de segment en matériau moulé à haute résistance thermique pour une chambre de combustion annulaire d'un réacteur d'avion, lequel composant présente une paroi de chambre de combustion (11, 12) qui en fonctionnement isole du milieu ambiant une flamme de combustible (20) s'étendant le long d'un axe de brûleur (21),
- sachant que la paroi de chambre de combustion (11, 12) présente un renflement (13, 14) dans un sens opposé à l'axe de brûleur (21),
- que le composant de segment présente une tête de chambre de combustion (22), une paroi intérieure de chambre de combustion (11) et une paroi extérieure de chambre de combustion (12) entre lesquelles en fonctionnement est placée la flamme de combustible (20), et
**caractérisé en ce que** la paroi intérieure de chambre de combustion (11), la tête de chambre de combustion (22) et la paroi extérieure de chambre de combustion (12) sont reliées entre elles en tant que pièce moulée monobloc en forme de U.

2. Composant de segment selon la revendication n° 1, **caractérisé en ce que** la paroi intérieure et/ ou la paroi extérieure de chambre de combustion (11, 12) présente(nt) un renflement (13, 14) dans le sens opposé à l'axe de brûleur (21).

3. Composant de segment selon la revendication n° 1 ou n° 2, **caractérisé en ce que** l'au moins un renflement (13, 14) de la paroi de chambre de combustion (11, 12) est pour l'essentiel adapté au contour de la flamme de combustible (20) en fonctionnement, en particulier que la paroi de chambre de combustion (11, 12) présente un renflement (13, 14) dont la longueur (L_{B}) et/ ou la largeur (B_{B}) correspond(ent) sensiblement à la longueur et/ ou à la largeur de la flamme de combustible (20) en fonctionnement.

4. Composant de segment selon au moins une des revendications précédentes, **caractérisé en ce que** le matériau moulé à haute résistance thermique est un superalliage contenant du nickel, du chrome, du cobalt et/ ou du nickel-fer, en particulier Inconel 738/ Inconel 738 LC, Inconel 939/ Inconel 939 LC, Inconel 713/ Inconel 713 LC, C1023, Mar M 002 et/ ou CM 274LC.

5. Composant de segment selon au moins une des revendications précédentes, **caractérisé en ce que** sur la tête de chambre de combustion (22) est disposée au moins une bride de fixation (23) et/ ou que sur la tête de chambre de combustion (22) est prévu un dispositif (24) pour placer un injecteur (25).

6. Composant de segment selon au moins une des revendications précédentes, **caractérisé par** au moins une tubulure (15) pour l'air de refroidissement formée intégralement dans une paroi de chambre de combustion (11, 12).

7. Composant de segment selon au moins une des revendications précédentes, **caractérisé en ce que** la paroi de chambre de combustion (11, 12) présente une épaisseur moyenne comprise entre 1 et 4 mm, en particulier entre 1,4 et 3 mm.

8. Chambre de combustion annulaire pour un réacteur d'avion doté d'au moins deux composants de segment (10) selon au moins une des revendications n° 1 à n° 7.

9. Chambre de combustion annulaire selon la revendication n° 8, **caractérisée par** une hauteur d'espace annulaire (H_{R}) variable le long de la circonférence de l'espace annulaire (30), sachant qu'en particulier des zones (A) d'une plus grande hauteur d'espace annulaire (H_{RA} alternent avec des zones (B) d'une plus faible hauteur d'espace annulaire (H_{RB}) le long de la circonférence.

10. Chambre de combustion annulaire selon la revendication n° 8 ou n° 9, **caractérisée par** des zones d'une plus grande hauteur d'espace annulaire (H_{RA}) et des zones d'une plus faible hauteur d'espace annulaire (H_{RB}), sachant que dans l'assemblage, des injecteurs (25) pour le combustible sont placés dans les zones ayant la plus grande hauteur d'espace annulaire (H_{RA}).

11. Chambre de combustion annulaire selon au moins une des revendications n° 8 à n° 10, **caractérisée en ce que** les composants de segment (10) sont reliés entre eux par des cordons de soudure, en particulier par soudage par bombardement électronique, par des cordons de soudage au laser avec métaux d'apport IN626, Polymet 972 ou autres métaux d'apport ductiles.

12. Réacteur d'avion doté d'une chambre de combustion annulaire selon les revendications n° 8 à n° 11.

13. Procédé de fabrication d'une chambre de combustion annulaire selon au moins une des revendications n° 8 à n° 11, ledit procédé comprenant les étapes suivantes:
a) moulage d'au moins deux composants de segment (10) en matériau moulé à haute résistance thermique, avec une paroi intérieure de chambre de combustion (11), une paroi extérieure de chambre de combustion (12) et une tête de chambre de combustion (22), lesquelles sont reliées entre elles en tant que pièce moulée monobloc en forme de U, sachant que la paroi intérieure et/ ou la paroi extérieure de chambre de combustion (11, 12) présente(nt) un renflement (13, 14) dans le sens opposé à un axe de brûleur (21), et ensuite
b) soudage des au moins deux composants de segment (10) pour former une chambre de combustion annulaire (10).
